# EUROPÄISCHE PATENTSCHRIFT

(11) **EP 0 245 626 B1**
(45) Veröffentlichungstag und Bekanntmachung des Hinweises auf die Patenterteilung: **31.01.1990**
(21) Anmeldenummer: 87104438.4
(22) Anmeldetag: 25.03.1987
(51) Int. Cl.: F04C 19/00

(54) **Flüssigkeitsringmaschine**
Liquid-ring machine
Machine à anneau liquide

(30) Priorität: 14.05.1986 DE 3616298
(43) Veröffentlichungstag der Anmeldung: 19.11.1987
(73) Patentinhaber: SIEMENS AKTIENGESELLSCHAFT, 80333 München (DE)
(72) Erfinder: Trimborn, Peter, Dipl.-Ing., D-8500 Nürnberg 20 (DE)

(56) Entgegenhaltungen:
- DE-B- 1 027 358
- US-A- 4 545 730

## Beschreibung

Die Erfindung betrifft eine Flüssigkeitsringmaschine mit einem innerhalb eines Gehäuses exzentrisch angeordneten, in Eingriff mit einem rotierenden Flüssigkeitsring umlaufenden Schaufelrad, dessen Welle in beiderseits des Gehäuses angeordneten Lagerschilden drehbar gelagert ist und wenigstens ein Lagerschild als mit Ein- und Auslässen für das zu fördernde Medium sowie mit Anschlüssen für den Flüssigkeitsring ergänzend zugeführte Betriebsflüssigkeiten ausgebildet ist entsprechend dem Oberbegriff des Patentanspruches 1.

Eine solche Flüssigkeitsringmaschine ist aus der DE-B 10 27 358 bekannt, bei der aus dem rotierenden Flüssigkeitsring hinter dem Ende des Druckschlitzes über eine Öffnung in der Steuerscheibe entsprechend erwärmte Teilflüssigkeit abgeleitet und über eine radiale Quernut einer von der Schaufelradnabe überdeckten wellenkonzentrischen Ringnut zugeleitet wird, von der aus über den ganzen Umfang der Ringnut radial diese Teilflüssigkeit als dichtende Spaltflüssigkeit wieder dem rotierenden Flüssigkeitsring zuströmt. Eine zweite, die Flüssigkeitsringverluste ersetzende kältere Teilmenge der Betriebsflüssigkeit wird von außen her mit niedrigerem Druck über eine von der Schaufelradnabe nicht überdeckte Öffnung zwischen dem Ende des Saugschlitzes und den Anfang des Druckschlitzes dem Flüssigkeitsring zugeführt, z.B. aus einem dem Auslaß des Steuerschildes nachgeordneten Flüssigkeitsabscheider.

Bei anderen bekannten Pumpenausführungen (US-A 4 545 730) wird im Seitenschild die von außen zugeführte kältere Betriebsflüssigkeitsteilmenge mit der im Sumpf des Seitenschildes sich sammelnden wärmeren Teilmenge aus dem Flüssigkeitsring gemischt und gemeinsam über einen entsprechenden Durchlaß in der Steuerscheibe dem rotierenden Flüssigkeitsring im Gehäuse wieder zugeführt, wobei der besagte Durchlaß im Bereich zwischen Ende des Saugschlitzes und Anfang des Druckschlitzes liegt.

In beiden Fällen ist zumindest im Abschnitt des Saugschlitzes die dem rotierenden Flüssigkeitsring zugeströmte Betriebsflüssigkeitsmenge wärmer als die kühlste Teilflüssigkeit, was den Kondensationseffekt bei Feuchtigkeits- bzw. Wasserdampfabsaugung verschlechtert und die Ausdampfung bei Trockenluftförderung erhöht.

Der Erfindung liegt die Aufgabe zugrunde, bei Flüssigkeitsringmaschinen, insb. bei Pumpen der eingangs genannten Art den Kondensationseffekt zu verbessern, die Ausdampfung bei Trockenluftförderung herabzusetzen und damit das Saugvermögen der Maschine zu erhöhen.

Die Lösung der Aufgabe gelingt mit den kennzeichnenden Merkmalen des Anspruches 1.

In Fig. 1 ist in explodierter Darstellung eine bekannte zweiflutige Flüssigkeitsringmaschine dargestellt, bei der die Mischung von wärmeren und kälteren Betriebsflüssigkeitsanteilen im jeweiligen Seitenschild 1 stattfindet und die Mischung beider durch den Durchlaß 2 in der jeweiligen Steuerscheibe 3 in den Spalt zwischen Steuerscheibe 3 und Schaufelrad 4 strömt.

Zur Erzielung des angestrebten Effektes ist die Steuerscheibe gemäß einem Ausführungsbeispiel ausgebildet, das in Fig. 2 als Draufsicht auf die dem Schaufelrad zugewandte Innenseite und in Fig. 3 als Schnitt nach der Linie 111-111 der Fig. 2 dargestellt ist.

Im Bereich zwischen einem einteiligen Saugschlitz 5 und einem Wellendurchlaß 7 ist eine Teilringnut 8 vorgesehen, die mit mindestens einer Öffnung 9, 9" in Verbindung steht und diese Öffnung 9 in eine getrennte Kammer im Seitenschild mündet, welche Kammer ausschließlich mit einem Kühlflüssigkeitseinlaß verbunden, an den eine Frischwasserleitung oder ein Flüssigkeitsabscheider über einen Rückkühler hinter den Auslaßnuten im Seitenschild angeschlossen ist.

Die Teilringnut 8 erstreckt sich mindestens über den gesamten Bereich des Saugschlitzes 5 und kann am einem Ende 8A hinter dem Ende des Saugschlitzes aus dem Schaufelradnabenbereich herausgeführt sein. Weiterhin kann die Teilringnut über den Anfang des Saugschlitzes verlängert und gegebenenfalls wie gestrichelt dargestellt aus dem Schaufelradnabenbereich geführt und dort mit einer Öffnung 9' verbunden sein. Der oder die Öffnungen 9, 9', 9" können vorteilhafterweise am besagten Ende 8A der Teilringnut 8 vorgesehen sein, damit über den ganzen Saugschlitz 5 in Richtung der Schaufelraddrehung und nach außen ein möglichst gleichmäßig verteilter kalter Spaltflüssigkeitsanteil strömt, der den Kondensationseffekt optimiert.

Zwischen einem ein- oder wie dargestellt mehrteiligem Druckschlitz 6 und dem Wellendurchlaß 7 ist eine gesonderte Teilringnut 10, 10' vorgesehen, die sich minde stens von Anfang des Druckschlitzes 6 bis höchstens vor dem Ende derselben insbesondere bis zu steuerbaren Teilbereichen erstreckt und mit mindestens einer Öffnung 11, 11' in Verbindung steht, die in eine gesonderte Kammer im Seitenschild, einem Abscheider oder den rotierenden Flüssigkeitsring mündet, durch welche in bekannter Weise wärmere Flüssigkeit in den Flüssigkeitsring fließt, so daß von dieser Kammer über die Öffnung 11 und die Teilringnut 10, 10' die Spaltabdichtflüssigkeiten wieder in den Flüssigkeitsring zurückgeführt werden.

Die Öffnung 11 ist von der Schaufelradnabe überdeckt und kann mit einer Nische 11A in Verbindung stehen, die sich über die Schaufelradnabe hinaus radial nach außen erstreckt.

## Patentansprüche

1) Flüssigkeitsringmaschine mit einem innerhalb eines Gehäuses exzentrisch angeordneten in Eingriff mit einem rotierenden Flüssigkeitsring umlaufenden Schaufelrad, dessen Welle in beiderseits des Gehäuses angeordneten Seitenschilden drehbar gelagert ist und wenigstens ein Seitenschild als mit Ein-und Auslässen für das zu fördernde Medium sowie mit Anschlüssen für dem Flüssigkeitsring ergänzend zugeführte Betriebsflüssigkeiten ausgebildet ist und zwischen ihm und dem Gehäuse eine mit Saug- und Druckschlitzen sowie Öffnungen für die getrennte Zuführung von unterschiedlich warmen Betriebsflüssigkeiten versehene Steuerscheibe abgedichtet angeordnet ist, wobei die Öffnung für die Zuführung der wärmeren Betriebsflüssigkeiten in eine von der Schaufelradnabe überdeckte, konzentrisch zwischen Welle und Druckschlitz angeordnete Nut mündet und konzentrisch zwischen dem Saugschlitz und der Welle eine ebenfalls von der Schaufelradnabe überdeckte Nut vorgesehen ist,
dadurch gekennzeichnet,
daß beide Nuten (8, 10) als voneinander getrennte Nuten ausgebildet und die dem Saugschlitz (5) benachbarte Nut (8) mit mindestens einer über den Seitenschild von kalter Betriebsflüssigkeit beaufschlagten Öffnung (9, 9', 9") und die dem Druckschlitz (6) benachbarte Nut (10, 10') mit mindestens einer über den Seitenschild von erwärmter Betriebsflüssigkeit beaufschlagten Öffnung (11, 11') in Verbindung steht, so daß dem Saugschlitz (5) ausschließlich kalte und dem Druckschlitz (6) ausschließlich erwärmte Betriebsflüssigkeit als Spaltflüssigkeit zuströmt.

2) Flüssigkeitsringmaschine nach Anspruch 1,
dadurch gekennzeichnet,
daß die Nuten (8, 10, 10') als Teilringnuten ausgebildet und zumindest über einen Teil der Länge der benachbarten Schlitze (5, 6) erstreckt sind.

3) Flüssigkeitsringmaschine nach Anspruch 2,
dadurch gekennzeichnet,
daß die dem Saugschlitz (5) benachbarte Teilringnut (8) am Saugschlitzende (8A) nach außen aus dem Schaufelradnabenbereich ragend abgebogen ist.

4) Flüssigkeitsringmaschine nach Anspruch 2 oder 3,
dadurch gekennzeichnet,
daß sich die Teilringnut über den Saugschitzanfang hinaus erstreckt und nach außen aus dem Schaufelradnabenbereich ragend abgebogen und dort mit der Öffnung (9') verbunden ist.

5) Flüssigkeitsringmaschine nach Anspruch 2,
dadurch gekennzeichnet,
daß sich die dem Druckschlitz (6) benachbarte Teilringnut (10, 10') über den Druckschlitzanfang hinaus in Richtung Saugschlitz erstreckt und mit einer Öffnung (11) zur Zuführung der wärmeren Betriebsflüssigkeit verbunden ist, die mit einer kommunizierenden Nische (11A) radial über die Schaufelradnabe vorragt.

6) Flüssigkeitsringmaschine nach einem der Ansprüche 1 bis 5 mit einem in steuerbare Teilbereiche unterteilten Druckschlitz,
dadurch gekennzeichnet,
daß die dem Druckschlitz (6) benachbarte Teilringnut (10, 10') sich von der Öffnung (11, 11') höchstens nur bis zum Ende der Teilbereiche des Druckschlitzes (6) erstreckt.

## Claims

1. Liquid ring machine with a rotary impeller which is arranged eccentrically inside a housing and is engaged with a rotating liquid ring, the shaft of which impeller is rotatably mounted in side shields which are arranged on each side of the housing, and at least one side shield is constructed both with inlets and outlets for the medium to be conveyed and with connections for operating liquids fed additionally to the liquid ring, and between the said side shield and the housing there is arranged in a sealed manner a control disc which is provided both with intake slits and pressure slits and with apertures for separately supplying operating liquids at different temperatures, the aperture for supplying the warmer operating liquids opening into a slot which is covered by the hub of the impeller and is arranged concentrically between the shaft and the pressure slit, and a slot being provided concentrically between the intake slit and the shaft, which slot is also covered by the hub of the impeller, characterised in that the two slots (8, 10) are formed as slots which are separately from each other, and the slot (8) which is adjacent to the intake slit (5) is connected to at least one aperture (9, 9', 9") which admits by way of the side shield cold operating liquid, and the slot (10, 10') which is adjacent to the pressure slit (6) is connected to at least one aperture (11, 11 which admits by way of the side shield heated-up operating liquid, so that, as a divided liquid, exclusively cold operating liquid flows to the intake slit (5) and exclusively heated-up operating liquid flows to the pressure slit (6).

2. Liquid ring machine according to claim 1, characterised in that the slots (8, 10, 10') are formed as partial ring slots and extend at least over a part of the length of the adjacent slits (5, 6).

3. Liquid ring machine according to claim 2, characterised in that the partial ring slot (8) which is adjacent to the intake slit (5) curves away at the end of the intake slit (8A) so that it projects outward from the region of the impeller.

4. Liquid ring machine according to claim 2 or 3, characterised in that the partial ring slot extends out over the start of the intake slit and curves away so that it projects outward from the region of the impeller hub and is corrected there to the aperture (9').

5. Liquid ring machine according to claim 2, characterised in that the partial ring slot (10, 10') which is adjacent to the pressure slit (6) extends out over the start of the pressure slit in the direction of the intake slit and is connected to an aperture (11) for supplying the warmer operating liquid, which, with a communicating recess (11A), projects radially over the hub of the impeller.

6. Liquid ring machine according to one of claims 1 to 5 with a pressure slit which is divided into controllable partial regions, characterised in that the partial ring slot (10, 10') which is adjacent to the pressure slit (6) extends from the aperture (11, 11') at most only to the end of the partial regions of the pressure slit (6).

## Revendications

1. Machine à anneau liquide comportant une roue à aubes, qui est montée de façon excentrée à l'intérieur d'un carter et tourne en étant en prise avec un anneau liquide rotatif et dont l'arbre est monté rotatif dans des flasques situés des deux côtés du carter, dont l'un au moins est réalisé de manière à comporter des entrées et des sorties pour le fluide devant être entraîné, ainsi que des raccords pour des liquides de service envoyés en complément à l'anneau liquide, et dans laquelle entre ce flasque et le carter se trouve disposé, d'une manière étanche, un disque de commande comportant des fentes d'aspiration et de refoulement ainsi que des ouvertures utilisées pour l'envoi séparé de liquides de service chauffés à des degrés différents et dans laquelle l'ouverture pour l'introduction des fluides de service les plus chauds débouche dans une gorge recouverte par le moyeu de la roue à aubes et disposé concentriquement entre l'arbre et la fente de refoulement et une gorge également recouverte par le , moyeu de la roue à aubes est prévue concentriquement entre la fente d'aspiration et l'arbre, caractérisée par le fait que les deux gorges (8, 10) sont réalisées sous la forme de gorges séparées l'une de l'autre et que la gorge (8), voisine de la fente d'aspiration (5), est reliée à au moins une ouverture (9, 9', 9"), chargée par le liquide de service froid, par l'intermédiaire du flasque latéral, et la gorge (10, 10') voisine de la fente de refoulement (6) est reliée à au moins une ouverture (11, 11') chargée par le liquide de service chaud par l'intermédiaire du flasque latéral, de sorte qu'en tant que liquide de séparation, exclusivement un liquide de service froid est envoyé à la fente d'aspiration (5) et exclusivement un liquide de service chaud est envoyé à la fente de refoulement (6).

2. Machine à anneau liquide suivant la revendication 1, caractérisée par le fait que les gorges (8, 10, 10') sont réalisées sous la forme de gorges annulaires partielles et s'étendent au moins sur une partie de la longueur des fentes voisines (5, 6).

3. Machine à anneau liquide suivant la revendication 2, caractérisée par le fait que la gorge annulaire partielle (8), voisine de la fente d'aspiration (5), est coudée vers l'extérieur, au niveau de la fin de la fente d'aspiration (8A), à partir de la zone du moyeu de la roue à palettes.

4. Machine à anneau liquide suivant la revendication 2 ou 3, caractérisée par le fait que la gorge annulaire partielle s'étend au-delà du début de la fente d'aspiration et est coudée vers l'extérieur à partir de la zone du moyeu de la roue à palettes et est reliée, en cet endroit, à l'ouverture (9').

5. Machine à anneau liquide suivant la revendication 2, caractérisée par le fait que la gorge annulaire partielle (10, 10'), voisine de la fente de refoulement (6), s'étend au-delà du début de la fente de refoulement en direction de la fente d'aspiration et est reliée à une ouverture (11) qui sert à l'introduction du liquide de service le plus chaud et comporte une niche communiquante (11 A), qui fait saillie radialement au-delà du moyeu de la roue à palettes.

6. Machine à anneau liquide suivant l'une des revendications 1 à 5, comportant une fente de refoulement subdivisée en des zones partielles commanda- bles, caractérisée par le fait que la gorge annulaire partielle (10, 10'), voisine de la fente de refoulement (6), s'étend à partir de l'ouverture (11, 11`), au maximum uniquement jusqu'à l'extrémité des zones partielles de la fente de refoulement (6).
